# EUROPÄISCHE PATENTSCHRIFT

(11) **EP 3 329 818 B1**
(45) Veröffentlichungstag und Bekanntmachung des Hinweises auf die Patenterteilung: **20.05.2020**
(21) Anmeldenummer: 17205009.8
(22) Anmeldetag: 01.12.2017
(51) Int. Cl.: A47J 43/07, B26D 1/30, B26D 3/18, B26D 3/26, B26D 7/06, B26D 5/10, B26D 1/00

(54) **VORRICHTUNG ZUM ZERKLEINERN VON LEBENSMITTELN**
DEVICE FOR CHOPPING FOOD
DISPOSITIF DE BROYAGE DE DENRÉES ALIMENTAIRES

(30) Priorität: 01.12.2016 LU 93329; 01.12.2016 LU 93330
(43) Veröffentlichungstag der Anmeldung: 06.06.2018
(73) Patentinhaber: Genius GmbH, 65549 Limburg (DE)
(72) Erfinder: Repac, Cedomir, 65611 Brechen (DE)
(74) Vertreter: Grabovac, Dalibor

(56) Entgegenhaltungen:
- EP-A1- 1 874 508
- EP-A1- 2 581 184
- DE-A1-102007 042 660
- GB-A- 2 312 613
- US-A- 4 062 260
- US-A1- 2009 249 930
- US-A1- 2014 109 738
- US-A1- 2014 190 019

## Beschreibung

Die Erfindung betrifft eine Vorrichtung zum Zerkleinern von Lebensmitteln mit einem Basisteil, das eine Aufnahme aufweist, die wenigstens zwei Schneidteile übereinander aufnehmen kann, und mit einem Betätigungsteil, das einen Pressstempel aufweist, mittels dem zu zerkleinerndes Gut entlang einer Durchdrückrichtung durch die in die Aufnahme eingesetzten Schneidteile drückbar sind, wobei die zwei Schneidteile mit unterschiedlichen Drehausrichtungen relativ zueinander in der Aufnahme anordenbar sind.

Aus DE 10 2007 042 660 A1 ist ein Handgerät bekannt, das zwei Handgriffteile aufweist. An einem Handgriffteil ist ein Pressstempel und an dem anderen Handgriffteil ein Schneidteil angeordnet. Das Schneidteil weist eine Schneidklingenanordnung auf, mittels der das Lebensmittelgut in Spalten geschnitten werden kann. Bei der Zubereitung von Lebensmitteln ist es jedoch oftmals notwendig, Lebensmittel auch in andere Formen als Spalten zu schneiden. Um dies zu erreichen, müssen andere Lebensmittelzerkleinerungsvorrichtungen eingesetzt werden. Ähnliche Geräte sind aus US 2014/0190019 A1 und aus EP 1 874 508 B1 bekannt.

US 4 062 260 offenbart eine Schneidpresse mit einem Stempel und einem Schneidgitter, das mehrere parallel zueinander angeordnete Messerklingen aufweist. An seiner Unterseite mittels der ein Lebensmittel gegen das Schneidgitter pressbar ist, weist der Stempel Rillen derart auf, dass die zwischen den Rillen angeordneten Stempelelemente in die Bereiche zwischen den Messerklingen eindringen können. Die Unterseite des Stempels weist außerdem eine konkave Oberfläche als Pressfläche für ein Lebensmittel auf.

GB 2 312 613 offenbart eine Presse, in die ein Lebensmittel eingelegt werden kann. Mittels eines Hebels und eines daran angelenkten Hebels kann das Lebensmittel, das auf einem Schneidgitter liegt, durchgedrückt und zerkleinert werden.

Es ist die Aufgabe der vorliegenden Erfindung, eine Vorrichtung zum Zerkleinern von Lebensmitteln anzugeben, die es erlaubt, Lebensmittelgut vielseitig in verschiedene Schneidformen zu zerkleinern.

Die Aufgabe wird durch eine Vorrichtung der eingangs genannten Art gelöst, die dadurch gekennzeichnet ist, dass das Betätigungsteil gelenkig mit dem Basisteil verbunden ist und gegen das Basisteil schwenkbar ist, um mittels des eine Schwenkbewegung ausführenden Pressstempels zu zerkleinerndes Gut entlang der Durchdrückrichtung durch die in die Aufnahme eingesetzten Schneidteile zu drücken, wobei die in der Aufnahme übereinander gestapelten Schneidteile unabhängig von der gewählten Drehausrichtung in ihrer Relativausrichtung zueinander in einer Ebene senkrecht zur Durchdrückrichtung dadurch fixiert sind, dass eines der in der Aufnahme übereinander gestapelten Schneidteile ein Koppelmittel aufweist, das mit einem Gegenkoppelmittel des anderen Schneidteils wirkverbunden ist.

Die Erfindung hat den ganz besonderen Vorteil, dass vielseitig ein Zerkleinern von Lebensmitteln in ganz unterschiedliche Schneidformen ermöglicht ist, ohne dass genauso viele unterschiedliche Schneidteile vorhanden sein müssen, wie es mögliche Schneidformen geben soll. Vielmehr ermöglicht es die vorliegende Erfindung, durch die Kombination unterschiedlicher Schneidteile und/oder durch die Auswahl unterschiedlicher Drehausrichtungen von Schneidteilen ein Zerkleinern in unterschiedliche Schneidformen. Beispielsweise ist es möglich, was weiter unten noch im Detail erläutert wird, dieselben beiden Schneidteile in einer ersten Drehausrichtung relativ zueinander in der Aufnahme anzuordnen, um Scheiben zu schneiden oder alternativ in einer zweiten Drehausrichtung relativ zueinander in der Aufnahme anzuordnen, um beispielsweise im Querschnitt rautenförmige Stifte zu schneiden. Auch ist es möglich, dieselben beiden Schneidteile in einer dritten Drehausrichtung relativ zueinander in der Aufnahme anzuordnen, beispielsweise um im Querschnitt quadratische oder rechteckige Stifte oder Würfel zu schneiden.

Durch die Erfindung besteht keine Notwendigkeit mehr, für unterschiedliche Schneidformen unterschiedliche Lebensmittelzerkleinerungsvorrichtungen zu verwenden.

Allerdings ist es nach einem eigenständigen Erfindungsgedanken, insbesondere in Kombination mit einem der weiter unten beschriebenen, besonderen Pressstempel auch möglich, in einfacher Weise ausschließlich durch Kombinieren unterschiedlicher Schneidteile in der Aufnahme in unterschiedliche Schneidformen zu schneiden. Hierbei ist es von ganz besonderem Vorteil, wenn ein und derselbe Pressstempel dazu ausgebildet ist, für unterschiedliche Kombinationen von in der Aufnahme angeordneten Schneidteilen verwendet zu werden.

Die Schneidteile sind ganz besonders vorteilhaft derart übereinander stapelbar, dass die Schneidteile in ihrer Relativausrichtung zueinander, insbesondere in ihrer Drehausrichtung zueinander in einer Ebene senkrecht zur Durchdrückrichtung, fixiert sind.

Dadurch ist gewährleistet, dass sich die Schneidteile bei einem Zerkleinerungsvorgang nicht relativ zueinander bewegen. Eine Relativbewegung der Schneidteile wäre insbesondere deshalb nachteilig, weil dann die Gefahr bestünde, dass die Schneidklingen der Schneidteile nicht in die hierfür vorgesehenen Nuten des Pressstempels eintauchen würden. Insoweit verhindert die Erfindung, dass der Pressstempel bei einem Zerkleinerungsvorgang durch die Schneidklingen beschädigt wird.

Bei einer vorteilhaften Ausführung sind die Schneidteile derart übereinander stapelbar, dass die Schneidebenen der Schneidklingen der gestapelten Schneidteile parallel zueinander angeordnet sind. Alternativ oder zusätzlich kann vorteilhaft vorgesehen sein, dass die Schneidteile derart übereinander stapelbar sind, dass Schneidebenen der Schneidklingen der gestapelten Schneidteile voneinander beabstandet angeordnet sind. Diese Ausführungen sind besonders vorteilhaft, um unterschiedliche Drehausrichtungen der Schneidteile relativ zueinander in der Aufnahme zu ermöglichen.

Bei einer vorteilhaften Ausführung, die eine flexible Kombination der Anordnung und der relativen Drehausrichtung von Schneidteilen in der Aufnahme ermöglicht, weisen die Schneidteile gleiche Außenabmessungen auf. Alternativ kann vorteilhaft wenigstens vorgesehen sein, dass die Schneidteile in einer zur Durchdrückrichtung senkrechten Ebene gleiche Außenabmessungen aufweisen.

Insbesondere um übereinander in der Aufnahme angeordnete Schneidteile relativ zueinander zu fixieren, kann vorteilhaft vorgesehen sein, dass wenigstens ein Schneidteil ein Koppelmittel aufweist, das dazu ausgebildet und bestimmt ist, mit einem Gegenkoppelmittel eines anderen Schneidteils formschlüssig wirkverbunden zu werden.

Insbesondere ist es auch möglich, dass wenigstens ein Schneidteil sowohl ein Koppelmittel, das dazu ausgebildet und bestimmt ist, mit einem Gegenkoppelmittel eines anderen Schneidteils, insbesondere formschlüssig, wirkverbunden zu werden, als auch ein Gegenkoppelmittel, das dazu ausgebildet und bestimmt ist, mit einem Koppelmittel eines anderen Schneidteils wirkverbunden zu werden, aufweist.

Das Koppelmittel kann vorteilhaft als Zahnung ausgebildet sein oder eine Zahnung aufweisen. Die Zahnung kann Zähne mit abgerundetem Zahnkopf und/oder abgerundetem Zahnfuß aufweisen. Analog kann vorteilhaft vorgesehen sein, dass das Gegenkoppelmittel als Gegenzahnung ausgebildet ist oder eine Gegenzahnung aufweist. Auch die Gegenzahlung kann Zähne mit abgerundetem Zahnkopf und/oder abgerundetem Zahnfuß aufweisen.

Besonders robust und einfach handhabbar ist eine Ausführung, bei der die Schneidteile jeweils einen Klingenhalter aufweisen, an dem wenigstens eine Schneidklinge, insbesondere nicht zerstörungsfrei lösbar, befestigt ist.

Insbesondere kann der Klingenhalter das Koppelmittel und/oder das Gegenkoppelmittel aufweisen. Bei einer besonderen Ausführung, die ein einfaches und zuverlässiges Koppeln der in die Aufnahme übereinander eingesetzten Schneidteile erlaubt, weist der Klingenhalter als Koppelmittel eine gegen die Durchdrückrichtung ausgerichtete Zahnung auf. Alternativ oder zusätzlich kann der Klingenhalter als Gegenkoppelmittel eine in Durchdrückrichtung ausgerichtete Gegenzahnung aufweisen.

Der Klingenhalter kann insbesondere als Rahmen ausgebildet sein, der in einer Schneidklingenebene des Schneidteils wenigstens eine Schneidklinge, insbesondere mehrere in einer Schneidklingenanordnung angeordnete Schneidklingen, umgibt. Insbesondere kann eine Stirnseite des Rahmens die Zahnung oder die Gegenzahnung aufweisen.

Besonders vorteilhaft ist es, wenn die Klingenhalter der Schneidteile gleich ausgebildet sind oder wenn die Klingenhalter der Schneidteile in der Schneidebene und/oder in einer zur Durchdrückrichtung senkrechten Ebene gleiche Abmessungen aufweisen. Eine solche Ausführung ermöglicht es vorteilhaft, mehrere Schneidteile in unterschiedlichen Kombinationen und/oder relativen Drehausrichtungen in der Aufnahme anzuordnen.

Bei einer besonderen Ausführung sind die Klingenhalter quadratisch ausgebildet. Eine solche Ausführung ermöglicht es, Schneidteile passgenau in einer ersten Drehausrichtung und in einer um 90 Grad gedrehten Drehausrichtung in der Aufnahme anzuordnen. Ganz allgemein kann vorteilhaft vorgesehen sein, dass die Schneidteile eine Drehsymmetrie aufweisen.

Bei einer ganz besonders vorteilhaften Ausführung ist vorgesehen, dass zwei Schneidteile wahlweise wenigstens mit einer ersten Drehausrichtung relativ zueinander oder mit einer zweiten Drehausrichtung relativ zueinander, in der Aufnahme anordenbar sind, wobei sich die erste Drehausrichtung durch einen Drehwinkel von 45 Grad oder von 90 Grad von der zweiten Drehausrichtung unterscheidet. Allerdings sind auch andere Winkel möglich.

Vorzugsweise weisen wenigstens zwei der Schneidteile unterschiedliche Schneidklingenanordnungen auf. Es ist allerdings auch möglich, dass zwei der Schneidteile gleiche Schneidklingenanordnungen aufweisen, wobei dennoch unterschiedliche Schneidformen durch unterschiedliche Drehausrichtungen der Schneidteile relativ zueinander realisierbar sind.

Bei einer besonders vorteilhaften Ausführung weist ein erstes Schneidteil zueinander parallele erste Schneidklingen auf, während ein zweites Schneidteil ebenfalls zueinander parallele zweite Schneidklingen aufweist. Hierbei ist es möglich, das erste Schneidteil und das zweite Schneidteil derart übereinander in der Aufnahme anzuordnen, dass die ersten Schneidklingen und die zweiten Schneidklingen parallel zueinander angeordnet sind. Insbesondere kann vorteilhaft vorgesehen sein, dass das erste Schneidteil und das zweite Schneidteil derart übereinander in der Aufnahme anordenbar sind, dass die ersten Schneidklingen und die zweiten Schneidklingen parallel zueinander jedoch in einer Projektion entlang der Durchdrückrichtung versetzt zueinander angeordnet sind. Eine solche Anordnung dient insbesondere zum Schneiden in Scheiben.

Zum Realisieren einer anderen Schneidform können das erste Schneidteil und das zweite Schneidteil derart übereinander in der Aufnahme angeordnet werden, dass die ersten Schneidklingen und die zweiten Schneidklingen in einer Projektion entlang der Durchdrückrichtung gekreuzt zueinander angeordnet sind und/oder in einer Projektion entlang der Durchdrückrichtung einen rechten Winkel zueinander aufweisen.. Eine solche Anordnung dient insbesondere zum Schneiden in Stifte oder Würfel.

Vorzugsweise weist das Betätigungsteil einen Pressstempel auf, wobei insbesondere vorteilhaft vorgesehen sein kann, dass der Pressstempel Nuten aufweist, in die die Schneidklingen der in die Aufnahme eingesetzten Schneidteile bei einem Zerkleinerungsvorgang eintauchen.

Bei einer vorteilhaften und insbesondere einfach bedienbaren Ausführung ist der Pressstempel unlösbar, insbesondere nicht zerstörungsfrei lösbar, an einem Presshebel des Betätigungsteils angeordnet. Der Pressstempel kann beispielsweise mittels einer stoffschlüssigen Verbindung mit einem Presshebel des Betätigungsteils verbunden sein. Alternativ können der Pressstempel und der Presshebel gemeinsam einstückig hergestellt sein. Eine nicht lösbare Verbindung des Pressstempels mit dem Presshebel bietet den Vorteil, dass der Pressstempel im Einsatz der Vorrichtung nicht verloren gehen kann. Hierbei kann insbesondere vorgesehen sein, dass der Pressstempel eine Vielzahl unterschiedlicher Nuten und/oder Nutensätze aufweist, so dass der Pressstempel zum Durchdrücken von Lebensmittelgut durch in unterschiedliche Kombinationen und/oder Drehausrichtungen übereinander in der Aufnahme angeordnete Schneidteile verwendet werden kann.

Bei einer anderen Ausführung ist der Pressstempel lösbar, insbesondere zerstörungsfrei und/oder werkzeugfrei wieder lösbar, an einem Presshebel des Betätigungsteils festgelegt oder festlegbar. Jedoch kann auch bei einer solchen Ausführung vorgesehen sein, dass der Pressstempel eine Vielzahl unterschiedlicher Nuten und/oder Nutensätze aufweist, so dass der Pressstempel zum Durchdrücken von Lebensmittelgut durch in unterschiedlichen Kombinationen und/oder Drehausrichtungen übereinander in der Aufnahme angeordnete Schneidteile verwendet werden kann.

Es ist jedoch auch möglich, dass zum Durchdrücken von Lebensmittelgut durch in unterschiedlichen Kombinationen und/oder Drehausrichtungen übereinander in der Aufnahme angeordnete Schneidteile mehrere unterschiedliche Pressstempel vorhanden sind, von denen jeweils der für die gerade gewählte Kombination und/oder Drehausrichtung übereinander in der Aufnahme angeordneter Schneidteile passende Pressstempel ausgewählt und an dem Presshebel angeordnet wird.

Bei einer ganz besonders vorteilhaften Ausführung ist der Pressstempel als Doppelpressstempel ausgebildet, der zwei, insbesondere unterschiedliche, Einzelpressstempel aufweist und der wahlweise in einer ersten Wirkstellung oder in einer zweiten Wirkstellung an einem Presshebel des Betätigungsteils festgelegt ist oder festlegbar ist. Bei einer solchen Ausführung kann vorgesehen sein, dass einer oder beide Einzelpressstempel eine Vielzahl unterschiedlicher Nuten und/oder Nutensätze aufweist, so dass der Einzelpressstempel zum Durchdrücken von Lebensmittelgut durch in unterschiedlichen Kombinationen und/oder Drehausrichtungen übereinander in der Aufnahme angeordnete Schneidteile verwendet werden kann. Es ist jedoch auch möglich, dass einer oder beide Einzelpressstempel zum Durchdrücken von Lebensmittelgut durch ein ganz bestimmtes Schneidteil oder durch eine ganz bestimmte Kombination von Schneidteilen oder durch eine ganz bestimmte Kombination von Schneidteilen in einer bestimmten Drehausrichtung ausgebildet ist.

Der Doppelpressstempel kann vorteilhaft insbesondere derart ausgebildet sein, dass er von der ersten Wirkstellung durch Drehen, insbesondere durch ein Herumdrehen um 180 Grad, in die zweite Wirkstellung überführbar ist. Insbesondere kann vorteilhaft vorgesehen sein, dass der Doppelpressstempel wahlweise in der ersten Wirkstellung oder in der zweiten Wirkstellung an einem Presshebel festgelegt werden kann.

Wie bereits erwähnt kann ganz allgemein vorgesehen sein, dass derselbe Pressstempel dazu ausgebildet ist, mit unterschiedlichen in die Aufnahme eingesetzten Schneidteilen verwendet zu werden und/oder dass derselbe Pressstempel dazu ausgebildet ist, mit unterschiedlichen Kombinationen (insbesondere auch bei unterschiedlichen Drehausrichtungen der Schneidteile zueinander) von in die Aufnahme eingesetzten Schneidteilen verwendet zu werden. Alternativ oder zusätzlich kann vorteilhaft insbesondere vorgesehen sein, dass ein und derselbe Pressstempel dazu ausgebildet ist, mit mehreren in der Aufnahme übereinander angeordneten Schneidteilen verwendet zu werden, unabhängig davon, welche Drehausrichtung die in der Aufnahme übereinander angeordneten Schneidteile relativ zueinander aufweisen.

Bei einer ganz besonders vorteilhaften Ausführung beinhaltet der Pressstempel einen Nutensatz, der wenigstens zwei zueinander parallel verlaufende Nuten aufweist, und einen anderen Nutensatz mit einer ersten anderen Nut, wobei die erste andere Nut die wenigstens zwei Nuten jeweils in einem Winkel größer 0 Grad und kleiner 90 Grad (rechter Winkel) schneidet. Insbesondere ein solcher Pressstempel kann unlösbar, insbesondere nicht zerstörungsfrei lösbar, an einem Presshebel des Betätigungsteils angeordnet sein, weil insbesondere ein solcher Pressstempel vorteilhaft zum Durchdrücken von Lebensmittelgut durch unterschiedliche Kombinationen und/oder Drehausrichtungen übereinander in der Aufnahme angeordneter Schneidteile verwendet werden kann. Es ist jedoch auch möglich, dass ein solcher Pressstempel lösbar an einem Presshebel festlegbar ist.

Ein solcher Pressstempel weist den Vorteil auf, dass derselbe Pressstempel in Eingriff mit mehreren Schneidteilen mit unterschiedlichen Schneidklingenanordnungen und/oder unterschiedlichen Drehausrichtungen relativ zueinander gebracht werden kann. Dies bedeutet, dass sich mittels derselben Vorrichtung zum Zerkleinern von Lebensmitteln unterschiedliche Schneidformen für das geschnittene Lebensmittelgut realisieren lassen, ohne dass der Pressstempel gewechselt werden muss.

Außerdem ermöglicht ein solcher Pressstempel den Einsatz von Schneidteilen oder Kombinationen von Schneidteilen mit Schneidklingenanordnungen, die bislang nicht oder nur umständlich eingesetzt werden konnten. Insbesondere kann ein Schneidteil oder eine Kombinationen von Schneidteilen verwendet werden, das bzw. die zwei zueinander parallel verlaufende Schneidklingen und eine weitere Schneidklinge aufweist, die die beiden zueinander parallel verlaufenden Schneidklingen in einem Winkel größer 0° und kleiner 90° schneidet.

Als Nut wird im Sinne der Erfindung eine Vertiefung im Pressstempel verstanden. Die Nut dient zur Aufnahme einer Schneidklinge eines Schneidteils bei einem Zerkleinerungsvorgang.

Bei einer besonderen Ausführung kann der andere Nutensatz des besonderen Pressstempels eine zweite andere Nut aufweisen. Die erste andere Nut und die zweite andere Nut können sich in einem Kreuzungsbereich schneiden. Die erste andere Nut und die zweite andere Nut können sich in einem Winkel ungleich 90° schneiden. Die zweite andere Nut kann die Nuten des Nutensatzes jeweils in einem Winkel größer 0° und kleiner als 90° schneiden. Insbesondere kann die erste andere Nut die wenigstens zwei Nuten in demselben Winkel wie die zweite andere Nut schneiden. Natürlich kann der andere Nutensatz auch noch zusätzliche Nuten aufweisen, die sich mit den zuvor genannten Nuten in dem Kreuzungsbereich schneiden. Insbesondere kann eine Nut des Nutensatzes die erste andere Nut und die zweite andere Nut in dem Kreuzungsbereich schneiden.

Bei einer ganz besonderen Ausführung kann der Pressstempel einen weiteren Nutensatz aufweisen, der wenigstens zwei weitere Nuten aufweist. Die weiteren Nuten können parallel zueinander verlaufen. Dabei kann jede der weiteren Nuten des weiteren Nutensatzes die Nuten des Nutensatzes jeweils in einem Winkel von 90° schneiden. Die erste andere Nut und/oder die zweite andere Nut des anderen Nutensatzes schneiden jede der weiteren Nuten in einem Winkel größer 0° und kleiner 90°. Darüber hinaus kann eine weitere Nut des weiteren Nutensatzes die erste andere Nut und die zweite andere Nut in dem Kreuzungsbereich schneiden.

Der Pressstempel kann in Eingriff mit einem Schneidteil oder einer Kombination von Schneidteilen mit einer Schneidklingenanordnung und in Eingriff mit einem anderen Schneidteil oder einer anderen Kombination von Schneidteilen mit einer anderen Schneidklingenanordnung gebracht werden, bei der sich wenigstens zwei, insbesondere genau drei, Schneidklingen in einem Kreuzungsbereich schneiden. Die Schneidklingen schneiden sich jeweils in einem Winkel kleiner als 90°.

Das Schneidteil oder eine Kombination von Schneidteilen kann eine Schneidklingenanordnung aufweisen, bei der die Schneidklingen parallel zueinander verlaufen. Diese Schneidklingenanordnung ermöglicht das Schneiden von Lebensmitteln in Scheiben. Dünnere Scheiben lassen sich realisieren, wenn zwei Schneidteile mit jeweils parallel verlaufenden Schneidklingen übereinander in der Aufnahme angeordnet werden, wobei die Schneidklingen in der Projektion zueinander versetzt angeordnet sind.

Alternativ kann ein Schneidteil oder eine Kombination von Schneidteilen eine Schneidklingenanordnung aufweisen, bei der die Schneidklingen ein gitterförmiges Muster bilden. Diese Schneidklingenanordnung ermöglicht das Schneiden von Lebensmitteln in Stifte oder Würfel. Das gitterförmige Schneidmuster lässt sich insbesondere dadurch realisieren, dass zwei Schneidteile mit jeweils parallel verlaufenden Schneidklingen aufeinander gesetzt sind, wobei eines der beiden Schneidteile um 90° zu dem anderen Schneidteil gedreht ist. Vorzugsweise verläuft die Richtung der Schneidklingen des oberen Schneidteils senkrecht zur Drehachse, um die das Betätigungsteil relativ zu dem Basisteil schwenkbar ist, weil hierdurch das Eintauchen des Pressstempels erleichtert wird und insbesondere ein Verklemmen des Pressstempels vermieden wird.

Der weitere Nutensatz des besonderen Pressstempels kann wenigstens eine erste weitere Nut, insbesondere mehrere erste weitere Nuten, und wenigstens eine zweite weitere Nut, insbesondere mehrere zweite weitere Nuten, aufweisen. Die zweite weitere Nut kann eine andere Nuttiefe aufweisen als die erste weitere Nut. Das Vorsehen von Nuten mit unterschiedlicher Nuttiefe bietet den Vorteil, dass der Pressstempel sowohl bei einzelnen Schneidteilen als auch bei aufeinander gesetzten Schneidteilen eingesetzt werden kann. Das Vorsehen von Nuten mit unterschiedlicher Nuttiefe bietet insbesondere den Vorteil, dass der Pressstempel durch die Nuten in seiner Struktur nur im erforderlichen Maße geschwächt wird und insoweit besonders stabil ist. Die anderen Nuten des anderen Nutensatzes können die gleiche Nuttiefe aufweisen und/oder die Nuten des Nutensatzes können die gleiche Nuttiefe aufweisen.

Bei einer ganz besonderen Ausführung können sich die weiteren Nuten des weiteren Nutensatzes von einer ersten Pressstempelrandseite zu einer zweiten Pressstempelrandseite erstrecken. Darüber hinaus kann sich die erste andere Nut von einer dritten Pressstempelrandseite zu einer vierten Pressstempelrandseite erstrecken. Gleiches gilt für die zweite andere Nut. Die Nuten des Nutensatzes können sich von der dritten Pressstempelrandseite zu der vierten Pressstempelrandseite erstrecken.

Die Nuten des Nutensatzes und/oder die anderen Nuten des anderen Nutensatzes und/oder die weiteren Nuten des weiteren Nutensatzes weisen einen linearen und/oder ununterbrochenen Verlauf auf. Darüber hinaus weisen die erste andere Nut und die zweite andere Nut eine konstante Steigung auf.

Bei einer besonderen Ausführung ist wenigstens ein weiterer Pressstempel vorhanden, der im Austausch gegen den Pressstempel an dem Presshebel festlegbar ist. Insbesondere kann vorgesehen sein, dass ein Pressstempel dazu ausgebildet ist, mit mehreren bestimmten in der Aufnahme übereinander angeordneten Schneidteilen verwendet zu werden, während der weitere Pressstempel dazu ausgebildet ist, mit mehreren anderen in der Aufnahme übereinander angeordneten Schneidteilen verwendet zu werden. Es ist auch möglich, dass ein Pressstempel dazu ausgebildet ist, mit mehreren bestimmten in der Aufnahme übereinander angeordneten Schneidteilen, die eine bestimmte Drehausrichtung zueinander aufweisen, verwendet zu werden, während der weitere Pressstempel dazu ausgebildet ist, mit denselben in der Aufnahme übereinander angeordneten Schneidteilen verwendet zu werden, wenn diese eine andere Drehausrichtung zueinander aufweisen.

Ganz allgemein und nach einem eigenständigen Erfindungsgedanken ist eine Vorrichtung zum Zerkleinern von Lebensmitteln der eingangs genannten Art von besonderen Vorteil, bei der der Pressstempel an einem Presshebel des Betätigungsteils wieder lösbar anbringbar ist.

Bei einer vorteilhaften Ausführung ist das Basisteil auf einen Behälter für das zerkleinerte Gut aufsetzbar oder aufgesetzt. Es ist auch möglich, dass das Basisteil einen Behälter für das zerkleinerte Gut aufweist. Dies vorzugweise derart, dass das zerkleinerte Lebensmittelgut automatisch in den Behälter gelangt, wenn ein Zerkleinerungsvorgang ausgeführt wird.

Die erfindungsgemäße Vorrichtung kann vorteilhaft als Handgerät ausgebildet sein. Hierbei kann insbesondere vorgesehen sein, dass das Basisteil ein erstes Handgriffteil und das Betätigungsteil ein zweites Handgriffteil aufweist, die beide mit den Fingern einer Hand gemeinsam umgriffen werden können. Zum Ausführen eines Zerkleinerungsvorganges können die Handgriffteile, insbesondere zangenartig, gegeneinander gedrückt werden. Vorzugsweise kann die als Handgerät ausgebildete erfindungsgemäße Vorrichtung beim Ausführen eines Zerkleinerungsvorganges vollständig und ohne ein Abstützen auf einer Arbeitsfläche in der Hand gehalten werden.

Insbesondere kann auch eine als Handgerät ausgeführte Ausführung der Vorrichtung einen Behälter für das zerkleinerte Lebensmittelgut aufweisen. Bei einer besonders gut handhabbaren Ausführung steht das erste Handgriffteil seitlich über den Behälter hervor.

Die Vorrichtung kann alternativ vorteilhaft als Tischgerät ausgebildet sein. Alternativ oder zusätzlich kann die Vorrichtung dazu ausgebildet und bestimmt sein, für einen Zerkleinerungsvorgang auf einer Arbeitsfläche aufgestellt zu werden. Es ist auch möglich, dass die Vorrichtung einen Ständer zum Aufstellen auf einer Arbeitsfläche aufweist. Bei einer besonders kompakten Ausführung ist der Ständer durch einen Behälter für das zerkleinerte Gut gebildet.

In der Zeichnung ist der Erfindungsgegenstand beispielhaft und schematisch dargestellt und wird anhand der Figuren nachfolgend beschrieben, wobei gleiche oder gleich wirkende Elemente auch in unterschiedlichen Ausführungsbeispielen zumeist mit denselben Bezugszeichen versehen sind. Dabei zeigen:
Fig. 1 bis 3 Schematische Detailansichten eines Ausführungsbeispiels einer erfindungsgemäßen Vorrichtung,
Fig. 4 bis 7 ein weiteres Ausführungsbeispiel einer erfindungsgemäßen Vorrichtung in unterschiedlichen Konstellationen zum Schneiden in unterschiedliche Schneidformen,
Fig. 8 bis 11 ein Ausführungsbeispiel eines vorteilhaften Pressstempels für eine erfindungsgemäßen Vorrichtung,
Fig. 12 bis 20 ein anders Ausführungsbeispiel einer erfindungsgemäßen Vorrichtung in unterschiedlichen Konstellationen zum Schneiden in unterschiedliche Schneidformen, und
Fig. 21 ein als Tischgerät ausgeführtes Ausführungsbeispiel einer erfindungsgemäßen Vorrichtung.

Die Figuren 1 bis 3 zeigen schematisch und in der Draufsicht beispielhaft eine Aufnahme 1, einer erfindungsgemäßen Vorrichtung zum Zerkleinern von Lebensmitteln. Die Aufnahme 1 ist dazu ausgebildet, wenigstens zwei Schneidteile 2, 3 übereinander aufzunehmen, so dass zu zerkleinerndes Gut mittels einer Schwenkbewegung des Betätigungsteils gegen das Basisteil durch die übereinander in der Aufnahme 1 angeordneten Schneidteile 2, 3 hindurch drückbar ist, wobei die zwei Schneidteile 2. 3 mit unterschiedlichen Drehausrichtungen relativ zueinander in der Aufnahme 1 anordenbar sind.

Ein erstes Schneidteil 2 der Schneidteile 2, 3 weist zueinander parallele erste Schneidklingen 4, die in einem ersten Rahmen 5 angeordnet und die fest mit dem Rahmen 5 verbunden sind. Ein zweites Schneidteil 3 der Schneidteile 2, 3 weist zueinander parallele zweite Schneidklingen 6 auf, die in einem zweiten Rahmen 7 angeordnet und die fest mit dem Rahmen 7 verbunden sind.

Beispielsweise ist es möglich, die beiden Schneidteile 2, 3 in einer ersten Drehausrichtung relativ zueinander in der Aufnahme 1 anzuordnen, um Scheiben zu schneiden, was in Figur 1 dargestellt ist. Alternativ ist es möglich die beiden Schneidteile 2, 3 in einer zweiten Drehausrichtung relativ zueinander in der Aufnahme 1 anzuordnen, um im Querschnitt rautenförmige Stifte zu schneiden, was in Figur 2 dargestellt ist. Außerdem ist es möglich, die beiden Schneidteile 2, 3 in einer dritten Drehausrichtung relativ zueinander in der Aufnahme 1 anzuordnen, um im Querschnitt quadratische oder rechteckige Stifte oder Würfel zu schneiden, was in Figur 3 dargestellt ist.

Insbesondere kann ein Pressstempel vorhanden sein, dessen Nutmuster derart ausgebildet ist, dass er für alle drei Drehausrichtungen verwendbar ist. Auf diese Weise ist ein Austauschen des Pressstempels unnötig. Allerdings können alternativ auch mehrere unterschiedliche Presstempel verwendet werden, wobei jeder Pressstempel einer der Drehausrichtungen zugeordnet ist.

Figur 4 zeigt ein Ausführungsbeispiel einer Vorrichtung zum Zerkleinern von Lebensmitteln, die als Handgerät ausgebildet ist, in der Einlegestellung. Die Vorrichtung kann insbesondere den in den Figuren 8 bis 11 dargestellten Pressstempel 9 aufweisen. Die Vorrichtung weist ein Betätigungsteil 8 auf, das einen Pressstempel 9 hat. Der Pressstempel 9 ist fest an einem Presshebel 10 des Betätigungsteils 8 angebracht. Darüber hinaus weist die Vorrichtung ein Basisteil 11 mit einer Aufnahme 1 auf. Das Betätigungsteil 8 ist gelenkig mit dem Basisteil 11 verbunden. Die Aufnahme 1 ist dazu ausgebildet, zwei Schneidteile 2, 3 übereinander aufzunehmen, so dass zu zerkleinerndes Gut mittels einer Schwenkbewegung des Betätigungsteils 8 gegen das Basisteil 11 durch die übereinander in der Aufnahme 1 angeordneten Schneidteile 2, 3 hindurch drückbar ist, wobei die zwei Schneidteile 2, 3 mit unterschiedlichen Drehausrichtungen relativ zueinander in der Aufnahme 1 anordenbar sind.

Zum Zerkleinern eines Lebensmittelguts wird das Betätigungsteil 8 zum Basisteil 11 geschwenkt. Das durch die Schneidteile 2, 3 hindurch gedrückte Lebensmittelgut fällt automatisch in den Behälter 12. Der Pressstempel 9 kommt beim Hindurchdrücken des Lebensmittelguts durch die Schneidteile 2, 3 in Eingriff mit den Schneidteilen 2, 3. Insbesondere dringen die Schneidklingen 4, 6 der Schneidteile 2, 3 in entsprechende zugeordnete Nuten und/oder andere Nuten und/oder weitere Nuten des Pressstempels 9 ein. Eine andere Schneidform des Lebensmittelguts lässt sich dadurch realisieren, dass die Drehausrichtung der Schneidteile 2, 3 zueinander geändert wird, was in Figur 5 dargestellt ist.

Es ist auch möglich, lediglich eines der Schneidteile 2, 3 und einen Leerrahmen 13 in die Aufnahme 1 einzufügen, beispielsweise um breitere Scheiben zu schneiden. Dies ist in Figur 6 dargestellt.

Es ist auch möglich, anstelle der Schneidteile 2, 3 ein anderes Schneidteil 14 mit einer anderen Schneidklingenanordnung in die Aufnahme 1 einzufügen, beispielsweise um Keile zu schneiden. Dies ist in Figur 7 dargestellt. Die andere Schneidklingenanordnung ist durch drei Schneidklingen 26 gebildet, die sich in einem Kreuzungsbereich 27 schneiden.

Bei dieser Vorrichtung ein Pressstempel 9 vorhanden, dessen Nutmuster derart ausgebildet ist, dass er für alle drei Drehausrichtungen verwendbar ist.

Der in den Figuren 8 bis 11 dargestellte Presstempel 9 für eine erfindungsgemäße Vorrichtung weist einen Nutensatz mit mehreren, insbesondere genau vier, Nuten 15 auf. Die vier Nuten 15 verlaufen parallel zueinander. Darüber hinaus weist der Pressstempel einen anderen Nutensatz mit einer ersten anderen Nut 16 auf, wobei die erste andere Nut 16 jede der Nuten 1 jeweils in einem Winkel al schneidet. Der Winkel al ist größer als 0° und kleiner als 90°.

Darüber hinaus weist der andere Nutensatz eine zweite andere Nut 17 auf, die jede der ersten Nuten 15 in einem Winkel α2 schneidet. Der Winkel α2 ist größer als 0° und kleiner als 90°. In der gezeigten Ausführung schneidet die erste andere Nut 16 die Nuten 15 in dem gleichen Winkel wie die zweite andere Nut 17.

Die erste andere Nut 16 und die zweite andere Nut 17 schneiden sich in einem Kreuzungsbereich 18. Dabei ist ein Winkel β zwischen der ersten anderen Nut 16 und der zweiten anderen Nut 17 größer als 0° und kleiner als 90°. Die Nuten 15 des Nutensatzes und die anderen Nuten 16, 17 des anderen Nutensatzes haben einen linearen und kontinuierlichen Verlauf.

Darüber hinaus weist der Pressstempel 9 einen weiteren Nutensatz auf, der mehrere weitere Nuten, insbesondere neun weitere Nuten, aufweist. Die weiteren Nuten verlaufen parallel zueinander und/oder haben einen linearen und kontinuierlichen Verlauf. Dabei weist, wie aus Figur 8 ersichtlich ist, der weitere Nutensatz fünf erste weitere Nuten 19 und vier zweite weitere Nuten 20 auf. Die ersten weiteren Nuten 19 unterscheiden sich von den zweiten weiteren Nuten 20 darin, dass sie eine größere Nuttiefe aufweisen. Darüber hinaus schneiden die ersten weiteren Nuten 19 und die zweiten weiteren Nuten 20 die Nuten 15 des Nutensatzes in einem Winkel von 90°. Zusätzlich schneidet eine erste weitere Nut 19, wie aus Figur 9 ersichtlich ist, die erste andere Nut 16 und die zweite andere Nut 17 in dem Kreuzungsbereich 18.

Die Nuten 15 des Nutensatzes sind im Pressstempel 9 derart angeordnet, dass sich die weiteren Nuten 19, 20 des weiteren Nutensatzes von einer ersten Pressstempelrandseite 21 zu einer zweiten Pressstempelrandseite 22 erstrecken. Die Nuten 15 erstrecken sich von einer dritten Pressstempelrandseite 23 zu einer vierten Pressstempelrandseite 24. Die erste andere Nut 16 und die zweite andere Nut 17 erstrecken sich ebenfalls von der dritten Pressstempelrandseite 23 zu der vierten Pressstempelrandseite 24.

Dabei liegen sich die erste Pressstempelrandseite 21 und die zweite Pressstempelrandseite 22 bezüglich einer Ebene, die eine der Nuten 15 aufweist, gegenüber. Die dritte Pressstempelrandseite 23 und die vierte Pressstempelrandseite 24 liegen sich bezüglich einer anderen Ebene, die eine der ersten weiteren Nuten 19 oder eine der zweiten weiteren Nuten 20 aufweist, gegenüber.

Figur 11 zeigt eine Vorderansicht auf die vierte Pressstempelrandseite 24. Aus Figur 11 ist ersichtlich, dass die Nuten 15 des Nutensatzes alle die gleiche Nuttiefe aufweisen. In Figur 10 ist eine Seitenansicht des Pressstempels, insbesondere eine Ansicht auf die erste Pressstempelrandseite 21, gezeigt. Wie zuvor bereits beschrieben ist, weisen die ersten weiteren Nuten 19 eine größere Nuttiefe auf als die zweiten weiteren Nuten 20. Darüber hinaus ist aus der Figur 10 zu entnehmen, dass entlang der Richtung 25 von der dritten Pressstempelrandseite 23 zu der vierten Pressstempelrandseite 24 die ersten weiteren Nuten 19 und die zweiten weiteren Nuten 20 alternierend angeordnet sind. Dabei weisen die zweiten weiteren Nuten 20 die gleiche Nuttiefe auf, wie die Nuten 15.

Das in Figur 12 gezeigte Handgerät ist ein weiteres Ausführungsbeispiel einer erfindungsgemäßen Vorrichtung. Es weist ein erstes Handgriffteil 28 auf, das einen Pressstempel 9, der als Doppelpressstempel ausgeführt ist, aufweist. Das Handgerät weist außerdem ein zweites Handgriffteil 29 auf, das eine Aufnahme 1 beinhaltet. Das erste Handgriffteil 28 ist mit dem zweiten Handgriffteil 29 derart gelenkig verbunden, dass das erste Handgriffteil 28 gegen das zweite Handgriffteil 29 zum Hindurchdrücken von zu zerkleinerndem Lebensmittelgut, das in den Figuren nicht dargestellt ist, durch in die Aufnahme 1 eingesetzte Schneidteile 2, 3 von der Einlegestellung in eine Schließstellung schwenkbar ist. Nach dem Hindurchdrücken des Lebensmittelguts durch die Schneidteile 2, 3 wird das erste Handgriffteil 28 von der Schließstellung zurück in die Einlegestellung geschwenkt. Der Pressstempel 9 ist an dem ersten Handgriffteil 28 wieder lösbar anbringbar und/oder von diesem abnehmbar.

Der Pressstempel 9 weist einen ersten Stempelbereich 30 und einen zweiten Stempelbereich 31 auf. Der Pressstempel 9 ist am ersten Handgriffteil 28 wahlweise in einer ersten Wirkstellung, in der das zu zerkleinernde Lebensmittelgut mittels des ersten Stempelbereich 30 durch die Schneidteile 2, 3 hindurchdrückbar ist, oder in einer zweiten Wirkstellung anbringbar, in der das zu zerkleinernde Lebensmittelgut mittels des zweiten Stempelbereichs 31 durch die Schneidteile 2, 3 hindurchdrückbar ist.

Das erste Handgriffteil 28 weist einen Pressstempelabschnitt 32 und einen ersten Handgriffabschnitt 33 auf. Der Pressstempelabschnitt 32 weist eine Pressstempelaufnahme zum teilweisen Aufnehmen des Pressstempels 9 auf.

Das zweite Handgriffteil 29 weist einen Schneidteilabschnitt 34 und einen zweiten Handgriffabschnitt 35 auf. Der Schneidteilabschnitt 34 weist die Aufnahme 1 auf. Darüber hinaus weist das Handgerät einen Behälter 12 auf, auf den der Schneidteilabschnitt 34 aufgesetzt werden kann. Bei einem Aufsetzen des Schneidteilabschnitts 34 auf den Behälter 12 wird der Behälter 12 durch den Schneidteilabschnitt 34 vollständig abgedeckt.

Darüber hinaus weist das Handgerät eine Rastvorrichtung auf, die ein an dem ersten Handgriffteil 28 vorgesehenes Rastelement 36 und ein an dem zweiten Handgriffteil 29 vorgesehenes Gegenrastelement 37 aufweist. In einer Schließstellung des Handgeräts liegt das erste Handgriffteil 28 vollständig auf dem zweiten Handgriffteil 29 auf, wobei durch Betätigung des Rastelements 36 dieses mit dem Gegenrastelement 37 derart verbunden werden kann, dass das erste Handgriffteil 28 und das zweite Handgriffteil 29 in der Schließstellung, die in Figur 18 dargestellt ist, gehalten werden. Durch erneute Betätigung des Rastelements 36 kann die Verbindung zwischen dem Rastelement 36 und dem Gegenrastelement 37 wieder gelöst werden.

Darüber hinaus weist das Handgerät ein Haltemittel 38 auf, das zum Festlegen des Pressstempels 9 an dem Pressstempelabschnitt 32 mit einem Gegenhaltemittel des Pressstempels 9 in Wirkverbindung gebracht wird. Das Gegenhaltemittel ist ein sich durch beide Stempelbereiche 30, 31 erstreckender Durchgang. Das Haltemittel 38 weist zwei hakenförmige Vorsprünge auf, die beweglich zueinander ausgebildet sind. Zum Lösen des Pressstempels 9 von dem Pressstempelabschnitt 32 wird durch den Benutzer des Handgeräts auf beide Vorsprünge eine Kraft ausgeübt, die bewirkt, dass sich die Vorsprünge zueinander bewegen.

Die Schneidteile 2, 3 können beispielsweise derart in die Aufnahme eingesetzt werden, dass die ersten Schneidklingen 4 des ersten Schneidteils 2 und die zweiten Schneidklingen 6 des zweiten Schneidteils 3 sich in der Projektion gesehen kreuzen und so eine Schneidklingenanordnung zum Schneiden von Stiften oder Würfeln bilden, was in den Figuren 12, 15 und 19 dargestellt ist.

Es ist auch möglich, die Schneidteile 2, 3 derart in die Aufnahme einzusetzen, dass die ersten Schneidklingen 4 des ersten Schneidteils 2 und die zweiten Schneidklingen 6 des zweiten Schneidteils 3 parallel zueinander angeordnet sind und so eine Schneidklingenanordnung zum Schneiden von dünnen Scheibe bilden, was in den Figur 14 dargestellt ist.

Es ist auch möglich, lediglich eines der Schneidteile 2, 3 und einen Leerrahmen 13 in die Aufnahme 1 einzufügen, beispielsweise um breitere Scheiben zu schneiden. Dies ist in Figur 13 dargestellt.

Sowohl zum Schneiden von Stiften oder Würfeln, als auch zum Schneiden von Scheiben wird der zweite Stempelbereich 31 des Pressstempels 9 verwendet.

Es ist auch möglich, anstelle der Schneidteile 2, 3 ein anderes Schneidteil 14 mit einer anderen Schneidklingenanordnung in die Aufnahme 1 einzufügen, beispielsweise um Keile zu schneiden. Dies ist in den Figuren 16 und 20 dargestellt. Die andere Schneidklingenanordnung ist durch drei Schneidklingen 26 gebildet, die sich in einem Kreuzungsbereich 27 schneiden. Zum Schneiden von Keilen wird der erste Stempelbereich 30 des Pressstempels 9 verwendet.

Figur 21 zeigt ein als Tischgerät ausgebildetes Ausführungsbeispiel einer erfindungsgemäßen Vorrichtung zum Zerkleinern von Lebensmitteln. Die Vorrichtung weist einen Behälter 12 auf, der als Ständer zum Aufstellen auf einer Arbeitsfläche fungiert. Ein auf den Behälter 12 aufgesetzter deckelartiger Aufsatz des Basisteils weist eine Aufnahme 1 für mehrere Schneidteile 2, 3 auf, die übereinander in der Aufnahme angeordnet werden können. An dem Basisteil ist ein Betätigungsteil mit einem Pressstempel 9 gelenkig angeordnet. Das Schneidteil 2 weist eine Zahnung 39 auf, die mit einer Gegenzahnung 40 des zweiten Schneidteils 3 zusammen wirkt, um die Schneidteile 2, 3 relativ zueinander zu fixieren.

### Bezugszeichenliste:

- 1: Aufnahme
- 2: Schneidteil
- 3: Schneidteil
- 4: Schneidklinge, erste Schneidklinge
- 5: erster Rahmen
- 6: zweite Schneidklinge
- 7: Rahmen
- 8: Betätigungsteil
- 9: Pressstempel
- 10: Presshebel
- 11: Basisteil
- 12: Behälter
- 13: Leerrahmen
- 14: anderes Schneidteil
- 15: Nuten
- 16: erste andere Nut
- 17: zweite andere Nut
- 18: Kreuzungsbereich
- 19: erste weitere Nuten
- 20: zweite weitere Nuten
- 21: erste Pressstempelrandseite
- 22: zweite Pressstempelrandseite
- 23: dritte Pressstempelrandseite
- 24: vierte Pressstempelrandseite
- 25: Richtung
- 26: Schneidklingen
- 27: Kreuzungsbereich
- 28: erstes Handgrifftei
- 29: zweites Handgriffteil
- 30: erster Stempelbereich
- 31: zweiter Stempelbereich
- 32: Pressstempelabschnitt
- 33: erster Handgriffabschnitt
- 34: Schneidteilabschnitt
- 35: zweiter Handgriffabschnitt
- 36: Rastelement
- 37: Gegenrastelement
- 38: Haltemittel
- 39: Zahnung
- 40: Gegenzahnung

## Patentansprüche

1. Vorrichtung zum Zerkleinern von Lebensmitteln mit einem Basisteil (11), das eine Aufnahme (1) aufweist, die wenigstens zwei Schneidteile (2, 3) übereinander aufnehmen kann, und mit einem Betätigungsteil (8), das einen Pressstempel (9) aufweist, mittels dem zu zerkleinerndes Gut entlang einer Durchdrückrichtung durch die in die Aufnahme (1) eingesetzten Schneidteile (2, 3) drückbar sind, wobei die zwei Schneidteile (2, 3) mit unterschiedlichen Drehausrichtungen relativ zueinander in der Aufnahme (1) anordenbar sind, **dadurch gekennzeichnet, dass** das Betätigungsteil (8) gelenkig mit dem Basisteil (11) verbunden ist und gegen das Basisteil (11) schwenkbar ist, um mittels des eine Schwenkbewegung ausführenden Pressstempels (9) zu zerkleinerndes Gut entlang der Durchdrückrichtung durch die in die Aufnahme (1) eingesetzten Schneidteile (2, 3) zu drücken, wobei die in der Aufnahme (1) übereinander gestapelten Schneidteile (2, 3) unabhängig von der gewählten Drehausrichtung in ihrer Relativausrichtung zueinander in einer Ebene senkrecht zur Durchdrückrichtung dadurch fixiert sind, dass eines der in der Aufnahme (1) übereinander gestapelten Schneidteile (2) ein Koppelmittel aufweist, das mit einem Gegenkoppelmittel des anderen Schneidteils (3) wirkverbunden ist.

2. Vorrichtung nach Anspruch 1, **dadurch gekennzeichnet, dass**
a. die Schneidteile (2, 3) derart übereinander stapelbar sind, dass die Schneidebenen der Klingen der gestapelten Schneidteile (2, 3) parallel zueinander angeordnet sind und/oder dass
b. die Schneidteile (2, 3) derart übereinander stapelbar sind, dass die Schneidebenen der Klingen der gestapelten Schneidteile (2, 3) voneinander beabstandet angeordnet sind und/oder dass
c. die Schneidteile(2, 3) gleiche Außenabmessungen aufweisen oder das die Schneidteile (2, 3) in einer zur Durchdrückrichtung senkrechten Ebene gleiche Außenabmessungen aufweisen.

3. Vorrichtung nach Anspruch 1 oder 2, **dadurch gekennzeichnet, dass**
a. das Koppelmittel dazu ausgebildet und bestimmt ist, mit dem Gegenkoppelmittel formschlüssig wirkverbunden zu werden, und/oder dass
b. wenigstens ein Schneidteil (2) sowohl ein Koppelmittel, das dazu ausgebildet und bestimmt ist, mit einem Gegenkoppelmittel eines anderen Schneidteils (14), insbesondere formschlüssig, wirkverbunden zu werden, als auch ein Gegenkoppelmittel, das dazu ausgebildet und bestimmt ist, mit einem Koppelmittel eines anderen Schneidteils (14) wirkverbunden zu werden, aufweist, und/oder dass
c. das Koppelmittel als Zahnung (39) ausgebildet ist oder eine Zahnung (39) aufweist und/oder dass das Gegenkoppelmittel als Gegenzahnung (40) ausgebildet ist oder eine Gegenzahnung (40) aufweist.

4. Vorrichtung nach einem der Ansprüche 1 bis 3, **dadurch gekennzeichnet, dass**
a. die Schneidteile (2, 3) jeweils einen Klingenhalter aufweisen, an dem wenigstens eine Schneidklinge (4), insbesondere nicht zerstörungsfrei lösbar, befestigt ist, und/oder dass
b. ein Klingenhalter ohne eine Schneidklinge (4), insbesondere ein Leerrahmen (13), vorhanden ist, der in Kombination mit wenigstens einem Schneidteil (2) in die Aufnahme (1) einsetzbar ist, und/oder dass
c. die Schneidteile (2, 3) jeweils einen Klingenhalter aufweisen, an dem wenigstens eine Schneidklinge (4), insbesondere nicht zerstörungsfrei lösbar, befestigt ist, oder ein Klingenhalter ohne eine Schneidklinge (4), insbesondere ein Leerrahmen (13), vorhanden ist, der in Kombination mit wenigstens einem Schneidteil (2) in die Aufnahme (1) einsetzbar ist, wobei der Klingenhalter das Koppelmittel und/oder das Gegenkoppelmittel aufweist, und/oder dass
d. die Schneidteile (2, 3) jeweils einen Klingenhalter aufweisen, an dem wenigstens eine Schneidklinge (4), insbesondere nicht zerstörungsfrei lösbar, befestigt ist, oder ein Klingenhalter ohne eine Schneidklinge (4), insbesondere ein Leerrahmen (13), vorhanden ist, der in Kombination mit wenigstens einem Schneidteil (2) in die Aufnahme (1) einsetzbar ist, wobei der Klingenhalter als Koppelmittel eine gegen die Durchdrückrichtung ausgerichtete Zahnung (39) aufweist und/oder der Klingenhalter als Gegenkoppelmittel eine in Durchdrückrichtung ausgerichtete Gegenzahnung (40) aufweist, und/oder dass
e. die Schneidteile (2, 3) jeweils einen Klingenhalter aufweisen, an dem wenigstens eine Schneidklinge (4), insbesondere nicht zerstörungsfrei lösbar, befestigt ist, oder ein Klingenhalter ohne eine Schneidklinge (4), insbesondere ein Leerrahmen (13), vorhanden ist, der in Kombination mit wenigstens einem Schneidteil (2) in die Aufnahme (1) einsetzbar ist, wobei der Klingenhalter als Rahmen (7) ausgebildet ist, der in einer Schneidklingenebene des Schneidteils (2) wenigstens eine Schneidklinge (4) umgibt, und/oder dass
f. die Schneidteile (2, 3) jeweils einen Klingenhalter aufweisen, an dem wenigstens eine Schneidklinge (4), insbesondere nicht zerstörungsfrei lösbar, befestigt ist, oder ein Klingenhalter ohne eine Schneidklinge (4), insbesondere ein Leerrahmen (13), vorhanden ist, der in Kombination mit wenigstens einem Schneidteil (2) in die Aufnahme (1) einsetzbar ist, wobei die Klingenhalter der Schneidteile (2, 3) gleich ausgebildet sind oder dass die Klingenhalter der Schneidteile (2, 3) in der Schneidebene und/oder in einer zur Durchdrückrichtung senkrechten Ebene gleiche Abmessungen aufweisen, und/oder dass
g. die Schneidteile (2, 3) jeweils einen Klingenhalter aufweisen, an dem wenigstens eine Schneidklinge (4), insbesondere nicht zerstörungsfrei lösbar, befestigt ist, oder ein Klingenhalter ohne eine Schneidklinge (4), insbesondere ein Leerrahmen (13), vorhanden ist, der in Kombination mit wenigstens einem Schneidteil (2) in die Aufnahme (1) einsetzbar ist, wobei die Klingenhalter quadratisch ausgebildet sind und/oder dass die Klingenhalter eine Drehsymmetrie aufweisen.

5. Vorrichtung nach einem der Ansprüche 1 bis 4, **dadurch gekennzeichnet, dass** zwei Schneidteile (2, 3) wahlweise wenigstens mit einer ersten Drehausrichtung relativ zueinander oder mit einer zweiten Drehausrichtung relativ zueinander, in der Aufnahme (1) anordenbar sind, wobei sich die erste Drehausrichtung durch einen Drehwinkel von 45 Grad oder von 90 Grad von der zweiten Drehausrichtung unterscheidet.

6. Vorrichtung nach einem der Ansprüche 1 bis 5, **dadurch gekennzeichnet, dass**
a. wenigstens zwei der Schneidteile (2, 3) unterschiedliche Schneidklingenanordnungen aufweisen, und/oder dass
b. ein erstes Schneidteil (2) zueinander parallele erste Schneidklingen (4) aufweist und das ein zweites Schneidteil (3) zueinander parallele zweite Schneidklingen (6) aufweist, und/oder dass
c. ein erstes Schneidteil (2) zueinander parallele erste Schneidklingen (4) aufweist und das ein zweites Schneidteil (3) zueinander parallele zweite Schneidklingen (6) aufweist, wobei das erste Schneidteil (2) und das zweite Schneidteil (3) derart übereinander in der Aufnahme (1) anordenbar sind, dass die ersten Schneidklingen (4) und die zweiten Schneidklingen (6) parallel zueinander angeordnet sind, und/oder dass
d. ein erstes Schneidteil (2) zueinander parallele erste Schneidklingen (4) aufweist und das ein zweites Schneidteil (3) zueinander parallele zweite Schneidklingen (6) aufweist, wobei das erste Schneidteil (2) und das zweite Schneidteil (3) derart übereinander in der Aufnahme (1) anordenbar sind, dass die ersten Schneidklingen (4) und die zweiten Schneidklingen (6) parallel zueinander jedoch in einer Projektion entlang der Durchdrückrichtung versetzt zueinander angeordnet sind, und/oder dass
e. ein erstes Schneidteil (2) zueinander parallele erste Schneidklingen (4) aufweist und das ein zweites Schneidteil zueinander parallele zweite Schneidklingen (6) aufweist, wobei. das erste Schneidteil und das zweite Schneidteil (3) derart übereinander in der Aufnahme (1) anordenbar sind, dass die ersten Schneidklingen (4) und die zweiten Schneidklingen (6) in einer Projektion entlang der Durchdrückrichtung gekreuzt zueinander angeordnet sind und/oder in einer Projektion entlang der Durchdrückrichtung einen rechten Winkel zueinander aufweisen.

7. Vorrichtung nach einem der Ansprüche 1 bis 6, **dadurch gekennzeichnet, dass**
a. das Betätigungsteil (8) einen Pressstempel (9) aufweist, und/oder dass
b. das Betätigungsteil (8) einen Pressstempel (9) aufweist, der Nuten (15) aufweist, in die bei einem Zerkleinerungsvorgang die Schneidklingen (4, 6) der in die Aufnahme (1) eingesetzten Schneidteile (2, 3) eintauchen, und/oder dass
c. das Betätigungsteil (8) einen Pressstempel (9) aufweist, der unlösbar, insbesondere nicht zerstörungsfrei lösbar, an einem Presshebel (10) des Betätigungsteils (8) angeordnet ist oder der lösbar, insbesondere zerstörungsfrei und/oder werkzeugfrei wieder lösbar, an einem Presshebel (10) des Betätigungsteils (8) festgelegt ist oder festlegbar ist, und/oder dass
d. das Basisteil (11) auf einen Behälter (12) für das zerkleinerte Gut aufsetzbar ist oder aufgesetzt ist oder dass das Basisteil (11) einen Behälter (12) für das zerkleinerte Gut aufweist.

8. Vorrichtung nach einem der Ansprüche 1 bis 7, **dadurch gekennzeichnet, dass**
a. das Betätigungsteil (8) einen Pressstempel (9) aufweist, der als Doppelpressstempel ausgebildet ist, der zwei, insbesondere unterschiedliche, Einzelpressstempel aufweist und der wahlweise in einer ersten Wirkstellung oder in einer zweiten Wirkstellung an einem Presshebel (10) des Betätigungsteils (8) festgelegt ist oder festlegbar ist, und/oder dass
b. das Betätigungsteil (8) einen Pressstempel (9) aufweist, der als Doppelpressstempel ausgebildet ist, und der von einer ersten Wirkstellung durch Drehen des Pressstempels (9) relativ zu dem Presshebel (10), insbesondere um 180 Grad, in eine zweite Wirkstellung überführbar ist,
c. und/oder dass das Basisteil (11) auf einen Behälter (12) für das zerkleinerte Gut aufsetzbar ist oder aufgesetzt ist oder dass das Basisteil (11) einen Behälter (12) für das zerkleinerte Gut aufweist.

9. Vorrichtung nach Anspruch 7 oder 8, **dadurch gekennzeichnet, dass**
a. derselbe Pressstempel (9) dazu ausgebildet ist, mit unterschiedlichen in die Aufnahme (1) eingesetzten Schneidteilen (2, 3) verwendet zu werden und/oder dass derselbe Pressstempel (9) dazu ausgebildet ist, mit unterschiedlichen Kombinationen von in die Aufnahme (1) eingesetzten Schneidteilen (2, 3) verwendet zu werden, und/oder dass
b. derselbe Pressstempel (9) dazu ausgebildet ist, mit mehreren in der Aufnahme (1) übereinander angeordneten Schneidteilen (2, 3) verwendet zu werden, unabhängig davon, welche Drehausrichtung die in der Aufnahme (1) übereinander angeordneten Schneidteile (2, 3) relativ zueinander aufweisen.

10. Vorrichtung nach einem der Ansprüche 7 bis 9, **dadurch gekennzeichnet, dass** der Pressstempel (9) einen Nutensatz, der wenigstens zwei zueinander parallel verlaufende Nuten (15) aufweist, und einen anderen Nutensatz mit einer ersten anderen Nut beinhaltet (16), wobei die erste andere Nut (16) die wenigstens zwei Nuten (15) jeweils in einem Winkel größer 0 Grad und kleiner 90 Grad (rechter Winkel) schneidet.

11. Vorrichtung nach Anspruch 10, **dadurch gekennzeichnet, dass**
a. der andere Nutensatz eine zweite andere Nut (17) aufweist, wobei sich die erste andere Nut (16) und die zweite andere Nut (17) in einem Kreuzungsbereich (18) schneiden, und/oder dass
b. sich die erste andere Nut (16) und die zweite andere Nut (17) in einem Winkel ungleich 90° schneiden und/oder dass
c. die zweite andere Nut (17) die Nuten (15') des ersten Nutensatzes jeweils in einem Winkel größer 0° und kleiner als 90 Grad (rechter Winkel) schneidet, und/oder dass
d. ein weiterer Nutensatz vorhanden ist, der wenigstens zwei weitere Nuten aufweist, die parallel zueinander verlaufen und/oder die die ersten Nuten (15) in einem Winkel von 90 Grad schneiden und/oder die eine weitere Nut der weiteren Nuten, die erste andere Nut (16) und die zweite andere Nut (17) in einem Kreuzungsbereich (18) schneidet, und/oder dass
e. ein weiterer Nutensatz vorhanden ist, der wenigstens eine erste weitere Nut (19) und wenigstens eine zweite weitere Nut (20) aufweist, die eine andere Nuttiefe als die erste weitere Nut (19) aufweist und/oder dass
f. ein weiterer Nutensatz vorhanden ist, wobei sich die anderen Nuten (16, 17) des anderen Nutensatzes die gleiche Nuttiefe aufweisen und/oder dass
g. die Nuten (15) des Nutensatzes die gleiche Nuttiefe aufweisen, und/oder dass
h. der Pressstempel (9) in Eingriff mit einem Schneidteil (2) mit einer Schneidklingenanordnung und in Eingriff mit einem anderen Schneidteil (14) mit einer anderen Schneidklingenanordnung bringbar ist, bei der sich wenigstens drei Schneidklingen (4, 6, 26) in einem Kreuzungsbereich (27) schneiden, und/oder dass
i. sich die weiteren Nuten des weiteren Nutensatzes von einer ersten Pressstempelseite zu einer zweiten Pressstempelseite erstrecken und/oder dass
j. sich die erste andere Nut (16) des anderen Nutensatzes und/oder die zweite andere Nut (17) des anderen Nutensatzes und/oder die Nuten (15) des Nutensatzes von einer dritten Pressstempelseite zu einer vierten Pressstempelseite erstrecken.

12. Vorrichtung nach einem der Ansprüche 1 bis 11, **dadurch gekennzeichnet, dass** das Betätigungsteil (8) einen Pressstempel aufweist, der lösbar, insbesondere zerstörungsfrei und/oder werkzeugfrei wieder lösbar, an einem Presshebel (10) des Betätigungsteils (8) festgelegt ist oder festlegbar ist, und dass wenigstens ein weiterer Pressstempel vorhanden ist, der im Austausch gegen den Pressstempel (9) an dem Presshebel (10) festlegbar ist.

13. Vorrichtung nach Anspruch 12, **dadurch gekennzeichnet, dass**
a. der Pressstempel (9) dazu ausgebildet ist, mit mehreren bestimmten in der Aufnahme (1) übereinander angeordneten Schneidteilen (2, 3) verwendet zu werden, während der weitere Pressstempel dazu ausgebildet ist, mit mehreren anderen in der Aufnahme (1) übereinander angeordneten Schneidteilen (2, 3) verwendet zu werden, oder dass
b. der Pressstempel (9) dazu ausgebildet ist, mit mehreren bestimmten in der Aufnahme (1) übereinander angeordneten Schneidteilen (2, 3), die ein bestimmte Drehausrichtung zueinander aufweisen, verwendet zu werden, während der weitere Pressstempel dazu ausgebildet ist, mit denselben in der Aufnahme (1) übereinander angeordneten Schneidteilen (2, 3) verwendet zu werden, wenn diese eine andere Drehausrichtung zueinander aufweisen.

14. Vorrichtung nach einem der Ansprüche 1 bis 13, **dadurch gekennzeichnet, dass**
a. die Vorrichtung als Handgerät ausgebildet ist, und/oder dass
b. die Vorrichtung als Handgerät ausgebildet ist, wobei das Basisteil (11) ein erstes Handgriffteil (28) aufweist und das Betätigungsteil (8) ein zweites Handgriffteil (29) aufweist, die beide mit den Fingern einer Hand gemeinsam umgreifbar und, insbesondere zangenartig, gegeneinander drückbar angeordnet sind, und/oder dass
c. die Vorrichtung als Handgerät ausgebildet ist, wobei das Basisteil (11) ein erstes Handgriffteil (28) aufweist und das Betätigungsteil (8) ein zweites Handgriffteil (29) aufweist, die beide mit den Fingern einer Hand gemeinsam umgreifbar und, insbesondere zangenartig, gegeneinander drückbar angeordnet sind und wobei .das erste Handgriffteil (28) seitlich über den Behälter (12) hervorsteht.

15. Vorrichtung nach einem der Ansprüche 1 bis 13, **dadurch gekennzeichnet, dass**
a. die Vorrichtung als Tischgerät ausgebildet ist und/oder dass die Vorrichtung dazu ausgebildet und bestimmt ist, für einen Zerkleinerungsvorgang auf einer Arbeitsfläche aufgestellt zu werden und/oder dass die Vorrichtung einen Ständer zum Aufstellen auf einer Arbeitsfläche aufweist und/oder dass die Vorrichtung einen Ständer zum Aufstellen auf einer Arbeitsfläche aufweist, wobei der Ständer durch einen Behälter (12) für das zerkleinerte Gut gebildet ist.

## Claims

1. Device for comminuting foodstuffs, having a base part (11) which has a receptacle (1) which can receive at least two cutting parts (2, 3) on top of one another, and having an activation part (8) which has a press ram (9) by means of which a product to be comminuted is capable of being advanced along an advancing direction through the cutting parts (2, 3) that are inserted into the receptacle (1), wherein the two cutting parts (2, 3) are disposable at different mutual relative rotary alignments in the receptacle (1), **characterized in that** the activation part (8) is connected to the base part (11) in an articulated manner and is pivotable towards the base part (11) so as to, by means of the press ram (9) that carries out a pivoting movement, advance a product to be comminuted along the advancing direction through the cutting parts (2, 3) that are inserted into the receptacle (1), wherein the cutting parts (2, 3) that are stacked on top of one another in the receptacle (1), independently of the selected rotary alignment, are fixed in terms of the mutual relative alignment thereof in a plane perpendicular to the advancing direction **in that** one of the cutting parts (2) stacked on top of one another in the receptacle (1) has a coupling means which is operatively connected to a counter-coupling means of the other cutting part (3).

2. Device according to Claim 1, **characterized in that**
a) the cutting parts (2, 3) are stackable on top of one another in such a manner that the cutting planes of the blades of the stacked cutting parts (2, 3) are disposed so as to be mutually parallel; and/or **in that**
b) the cutting parts (2, 3) are stackable on top of one another in such a manner that the cutting planes of the blades of the stacked cutting parts (2, 3) are disposed so as to be mutually spaced apart; and/or or **in that**
c) the cutting parts (2, 3) have identical external dimensions, or **in that** the cutting parts (2, 3) in a plane that is perpendicular to the advancing direction have identical external dimensions.

3. Device according to Claim 1 or 2, **characterized in that**
a) the coupling means is configured and specified for being operatively connected in a form-fitting manner to the counter-coupling means; and/or **in that**
b) at least one cutting part (2) has a coupling means which is configured and specified for being operatively connected, in particular in a form-fitting manner, to a counter-coupling means of another cutting part (14), as well as a counter-coupling means which is configured and specified for being operatively connected to a coupling means of another cutting part (14); and/or **in that**
c) the coupling means is configured as a toothing (39) or has a toothing (39), and/or **in that** the counter-coupling means is configured as a counter-toothing (40) or has a counter-toothing (40) .

4. Device according to one of Claims 1 to 3, **characterized in that**
a) the cutting parts (2, 3) have in each case one blade holder to which at least one cutting blade (4) is fastened, in particular so as not to be releasable in a non-destructive manner; and/or in that
b) a blade holder without a cutting blade (4), in particular a placeholder frame (13), which in combination with at least one cutting part (2) is insertable into the receptacle (1) is present; and/or **in that**
c) the cutting parts (2, 3) have in each case one blade holder to which at least one cutting blade (4) is fastened, in particular so as not to be releasable in a non-destructive manner, or a blade holder without a cutting blade (4), in particular a placeholder frame (13), which in combination with at least one cutting part (2) is insertable into the receptacle (1) is present, wherein the blade holder comprises the coupling means and/or the counter-coupling means; and/or **in that**
d) the cutting parts (2, 3) have in each case one blade holder to which at least one cutting blade (4) is fastened, in particular so as not to be releasable in a non-destructive manner, or a blade holder without a cutting blade (4), in particular a placeholder frame (13), which in combination with at least one cutting part (2) is insertable into the receptacle (1) is present, wherein the blade holder as the coupling means has a toothing (39) that is aligned counter to the advancing direction, and/or the blade holder as the counter-coupling means has a counter-toothing (40) that is aligned in the advancing direction; and/or **in that**
e) the cutting parts (2, 3) have in each case one blade holder to which at least one cutting blade (4) is fastened, in particular so as not to be releasable in a non-destructive manner, or a blade holder without a cutting blade (4), in particular a placeholder frame (13), which in combination with at least one cutting part (2) is insertable into the receptacle (1) is present, wherein the blade holder is configured as a frame (7) which in a cutting-blade plane of the cutting part (2) surrounds at least one cutting blade (4); and or **in that**
f) the cutting parts (2, 3) have in each case one blade holder to which at least one cutting blade (4) is fastened, in particular so as not to be releasable in a non-destructive manner, or a blade holder without a cutting blade (4), in particular a placeholder frame (13), which in combination with at least one cutting part (2) is insertable into the receptacle (1) is present, wherein the blade holders of the cutting parts (2, 3) are of identical configuration, or **in that** the blade holders of the cutting parts (2, 3) have identical dimensions in the cutting plane and/or in a plane that is perpendicular to the advancing direction; and/or **in that**
g) the cutting parts (2, 3) have in each case one blade holder to which at least one cutting blade (4) is fastened, in particular so as not to be releasable in a non-destructive manner, or a blade holder without a cutting blade (4), in particular a placeholder frame (13), which in combination with at least one cutting part (2) is insertable into the receptacle (1) is present, wherein the blade holders are configured so as to be square, and/or **in that** the blade holders comprise a rotational symmetry.

5. Device according to one of Claims 1 to 4, **characterized in that** two cutting parts (2, 3) are disposable in the receptacle (1) selectively so as to have at least a first mutual relative rotary alignment or so as to have a second mutual relative alignment, wherein the first rotary alignment differs from the second rotary alignment by a rotation angle of 45 degrees or of 90 degrees.

6. Device according to one of Claims 1 to 5, **characterized in that**
a) at least two of the cutting parts (2, 3) have different cutting-blade arrangements; and/or **in that**
b) a first cutting part (2) has mutually parallel first cutting blades (4) and **in that** a second cutting part (3) has mutually parallel second cutting blades (6); and/or **in that**
c) a first cutting part (2) has mutually parallel first cutting blades (4) and **in that** a second cutting part (3) has mutually parallel second cutting blades (6), wherein the first cutting part (2) and the second cutting part (3) are disposable on top of one another in the receptacle (1) in such a manner that the first cutting blades (4) and the second cutting blades (6) are disposed so as to be mutually parallel; and/or **in that**
d) a first cutting part (2) has mutually parallel first cutting blades (4) and **in that** a second cutting part (3) has mutually parallel second cutting blades (6), wherein the first cutting part (2) and the second cutting part (3) are disposable on top of one another in the receptacle (1) in such a manner that the first cutting blades (4) and the second cutting blades (6) are disposed so as to be mutually parallel but so as to be mutually offset in a projection along the advancing direction; and/or **in that**
e) a first cutting part (2) has mutually parallel first cutting blades (4) and **in that** a second cutting part has mutually parallel second cutting blades (6), wherein the first cutting part and the second cutting part (3) are disposable on top of one another in the receptacle (1) in such a manner that the first cutting blades (4) and the second cutting blades (6) in a projection along the advancing direction are disposed in a mutually cruciform manner, and/or in a projection along the advancing direction are mutually orthogonal.

7. Device according to one of Claims 1 to 6, **characterized in that**
a) the activation part (8) has a press ram (9); and/or **in that**
b) the activation part (8) has a press ram (9) which has grooves (15) into which the cutting blades (4, 6) of the cutting parts (2, 3) that are inserted into the receptacle (1) plunge in a comminuting procedure; and/or **in that**
c) the activation part (8) has a press ram (8) which is disposed on a press lever (10) of the activation part (8) so as to be non-releasable, in particular so as not to be releasable in a non-destructive manner, or which is secured or securable on a press lever (10) of the activation part (8) so as to be releasable, in particular so as to be releasable again in a non-destructive manner and/or without tools; and/or **in that**
d) the base part (11) is capable of being placed or is placed onto a container (12) for the comminuted product, or **in that** the base part (11) has a container (12) for the comminuted product.

8. Device according to one of Claims 1 to 7, **characterized in that**
a) the activation part (8) has a press ram (9) which is configured as a double press ram which has two, in particular different, individual press rams and which is secured or securable selectively in a first operative position or in a second operative position on a press lever (10) of the activation part (8); and/or **in that**
b) the activation part (8) has a press ram (9) which is configured as a double press ram and which is transferable from a first operative position to a second operative position by rotating the press ram (9) relative to the press lever (10), in particular by 180 degrees;
c) and/or **in that** the base part (11) is capable of being placed or is placed onto a container (12) for the comminuted product, or **in that** the base part (11) has a container (12) for the comminuted product.

9. Device according to Claim 7 or 8, **characterized in that**
a) the same press ram (9) is configured to be used with different cutting parts (2, 3) that are inserted into the receptacle (1), and/or **in that** the same press ram (9) is configured to be used with different combinations of cutting parts (2, 3) that are inserted into the receptacle (1); and/or **in that**
b) the same press ram (9) is configured to be used with a plurality of cutting parts (2, 3) that are disposed on top of one another in the receptacle (1), independently of which mutual relative rotary alignment the cutting parts (2, 3) that are disposed on top of one another in the receptacle (1) have.

10. Device according to one of Claims 7 to 9, **characterized in that** the press ram (9) includes a set of grooves which has at least two grooves (15) that run mutually parallel, and another set of grooves comprising a first other groove (16), wherein the first other groove (16) intersects the at least two grooves (15) in each case at an angle that is more than 0 degrees and less than 90 degrees (right angle).

11. Device according to Claim 10, **characterized in that**
a) the other set of grooves has a second other groove (17), wherein the first other groove (16) and the second other groove (17) mutually intersect in a crossing region (18); and/or **in that**
b) the first other groove (16) and the other second groove (17) mutually intersect at an angle unequal to 90°; and/or **in that**
c) the second other groove (17) intersects the grooves (15') of the first set of grooves at an angle which is in each case more than 0° and less than 90 degrees (right angle); and/or **in that**
d) a further set of grooves is present which comprises at least two further grooves which run so as to be mutually parallel, and/or which intersect the first grooves (15) at an angle of 90 degrees, and/or the one further groove of the further grooves which intersects the first other groove (16) and the second other groove (17) in a crossing region (18); and/or **in that**
e) a further set of grooves is present which comprises at least one first further groove (19) and at least one second further groove (20) which has a groove depth that is dissimilar to the first further groove (19); and/or **in that**
f) a further set of grooves is present, wherein the other grooves (16, 17) of the other set of grooves have the same groove depth; and/or **in that**
g) the grooves (15) of the set of grooves have the same groove depth; and/or **in that**
h) the press ram (9) can be brought to engage with a cutting part (2) having one cutting-blade arrangement, and be brought to engage with another cutting part (14) having another cutting-blade arrangement in which at least three cutting blades (4, 6, 26) mutually intersect in a crossing region (27); and/or **in that**
i) the further grooves of the further set of grooves extend from a first press ram side to a second press ram side; and/or **in that**
j) the first other groove (16) of the other set of grooves and/or the second other groove (17) of the other set of grooves and/or the grooves (15) of the set of grooves extend from a third press ram side to a fourth press ram side.

12. Device according to one of Claims 1 to 11, **characterized in that** the activation part (8) has a press ram which is secured or securable so as to be releasable, in particular so as to be releasable again in a non-destructive manner and/or without tools, on a press lever (10) of the activation part (8), and **in that** at least one further press ram which is securable as a replacement for the press ram (9) on the press lever (10) is present.

13. Device according to Claim 12, **characterized in that**
a) the press ram (9) is configured to be used with a plurality of specific cutting parts (2, 3) that are disposed on top of one another in the receptacle (1), while the further press ram is configured to be used with a plurality of other or **in that** cutting parts (2, 3) that are disposed on top of one another in the receptacle (1) ;
b) the press ram (9) is configured to be used with a plurality of specific cutting parts (2, 3) that are disposed on top of one another in the receptacle (1) and that have a specific mutual rotary alignment, while the further press ram is configured to be used with the same cutting parts (2, 3) that are disposed on top of one another in the receptacle (1) when the latter have another mutual rotary alignment.

14. Device according to one of Claims 1 to 13, **characterized in that**
a) the device is configured as a hand-held apparatus; and/or **in that**
b) the device is configured as a hand-held apparatus, wherein the base part (11) has a first handgrip part (28) and the activation part (8) has a second handgrip part (29), both handgrip parts (28, 29) being able to be collectively gripped with the fingers of one hand and being disposed so as to be able to be mutually compressed in particular in the manner of pliers; and/or **in that**
c) the device is configured as a hand-held apparatus, wherein the base part (11) has a first handgrip part (28) and the activation part (8) has a second handgrip part (29), both handgrip parts (28, 28) being able to be collectively gripped with the fingers of one hand and being disposed so as to be able to be mutually compressed in particular in the manner of pliers, and wherein the first handgrip part (28) protrudes laterally beyond the container (12) .

15. Device according to one of Claims 1 to 13, **characterized in that**
a) the device is configured as a table-top apparatus, and/or **in that** the device for a comminuting procedure is configured and specified to be set up on a worktop, and/or **in that** the device has a stand for setting up on a worktop, and/or **in that** the device has a stand for setting up on a worktop, wherein the stand is formed by a container (12) for the comminuted product.

## Revendications

1. Dispositif pour hacher des aliments, comprenant une partie de base (11) qui possède un logement (1), lequel peut accueillir au moins deux parties de coupe (2, 3) l'une au-dessus de l'autre, et comprenant une partie d'actionnement (8) qui possède un piston de pressage (9) au moyen duquel de la matière à hacher peut être poussée le long d'une direction d'extrusion à travers les parties de coupe (2, 3) insérées dans logement (1), les deux parties de coupe (2, 3) pouvant être disposées dans le logement (1) avec des orientations de rotation différentes l'une par rapport à l'autre, **caractérisé en ce que** la partie d'actionnement (8) est reliée de manière articulée avec la partie de base (11) et peut pivoter contre la partie de base (11) afin de pousser de la matière à hacher au moyen du piston de pressage (9), qui exécute un mouvement de pivotement, le long de la direction d'extrusion à travers les parties de coupe (2, 3) insérées dans logement (1), les parties de coupe (2, 3) empilées l'une au-dessus de l'autre dans logement (1) étant immobilisées dans leur orientation relative l'une par rapport à l'autre dans un plan perpendiculaire à la direction d'extrusion, indépendamment de l'orientation de rotation choisie, par le fait que l'une des parties de coupe (2) empilées l'une au-dessus de l'autre dans le logement (1) possède un moyen de couplage qui est en liaison fonctionnelle avec un moyen de couplage homologue de l'autre partie de coupe (3).

2. Dispositif selon la revendication 1, **caractérisé en ce que**
a. les parties de coupe (2, 3) peuvent être empilées l'une au-dessus de l'autre de telle sorte que les plans de coupe des lames des parties de coupe (2, 3) empilées sont disposés en parallèle les uns des autres et/ou **en ce que**
b. les parties de coupe (2, 3) peuvent être empilées l'une au-dessus de l'autre de telle sorte que les plans de coupe des lames des parties de coupe (2, 3) empilées sont disposés espacés les uns des autres et/ou **en ce que**
c. les parties de coupe (2, 3) présentent des dimensions extérieures identiques ou **en ce que** les parties de coupe (2, 3) présentent des dimensions extérieures identiques dans un plan perpendiculaire à la direction d'extrusion.

3. Dispositif selon la revendication 1 ou 2, **caractérisé en ce que**
a. le moyen de couplage est configuré et conçu pour être mis en liaison fonctionnelle par complémentarité de formes avec le moyen de couplage homologue et/ou **en ce que**
b. au moins une partie de coupe (2) possède à la fois un moyen de couplage qui est configuré et conçu pour être mis en liaison fonctionnelle avec un moyen de couplage homologue d'une autre partie de coupe (14), notamment par complémentarité de formes, et un moyen de couplage homologue qui est configuré et conçu pour être mis en liaison fonctionnelle avec un moyen de couplage d'une autre partie de coupe (14) et/ou **en ce que**
c. le moyen de couplage est réalisé sous la forme d'une denture (39) ou possède une denture (39) et/ou **en ce que** le moyen de couplage homologue est réalisé sous la forme d'une denture homologue (40) ou possède une denture homologue (40).

4. Dispositif selon l'une des revendications 1 à 3, **caractérisé en ce que**
a. les parties de coupe (2, 3) possèdent respectivement un porte-lame auquel est fixée au moins une lame de coupe (4), notamment qui ne peut pas être détachée sans être détruite, et/ou **en ce que**
b. un porte-lame sans lame de coupe (4), notamment un cadre vide (13), est présent, qui peut être inséré dans le logement (1) en combinaison avec au moins une partie de coupe (2), et/ou **en ce que**
c. les parties de coupe (2, 3) possèdent respectivement un porte-lame auquel est fixée au moins une lame de coupe (4), notamment qui ne peut pas être détachée sans être détruite, ou un porte-lame sans lame de coupe (4), notamment un cadre vide (13), est présent, qui peut être inséré dans le logement (1) en combinaison avec au moins une partie de coupe (2), le porte-lame possédant le moyen de couplage et/ou le moyen de couplage homologue, et/ou **en ce que**
d. les parties de coupe (2, 3) possèdent respectivement un porte-lame auquel est fixée au moins une lame de coupe (4), notamment qui ne peut pas être détachée sans être détruite, ou un porte-lame sans lame de coupe (4), notamment un cadre vide (13), est présent, qui peut être inséré dans le logement (1) en combinaison avec au moins une partie de coupe (2), le porte-lame possédant comme moyen de couplage une denture (39) orientée en sens inverse de la direction d'extrusion et/ou le porte-lame possédant comme moyen de couplage homologue une denture homologue (40) orientée dans la direction d'extrusion, et/ou **en ce que**
e. les parties de coupe (2, 3) possèdent respectivement un porte-lame auquel est fixée au moins une lame de coupe (4), notamment qui ne peut pas être détachée sans être détruite, ou un porte-lame sans lame de coupe (4), notamment un cadre vide (13), est présent, qui peut être inséré dans le logement (1) en combinaison avec au moins une partie de coupe (2), le porte-lame étant réalisé sous la forme d'un cadre (7) qui entoure au moins une lame de coupe (4) dans un plan de lame de coupe de la partie de coupe (2), et/ou **en ce que**
f. les parties de coupe (2, 3) possèdent respectivement un porte-lame auquel est fixée au moins une lame de coupe (4), notamment qui ne peut pas être détachée sans être détruite, ou un porte-lame sans lame de coupe (4), notamment un cadre vide (13), est présent, qui peut être inséré dans le logement (1) en combinaison avec au moins une partie de coupe (2), les porte-lames des parties de coupe (2, 3) étant de configurations identiques ou **en ce que** les porte-lames des parties de coupe (2, 3) possèdent les mêmes dimensions dans le plan de coupe et/ou dans un plan perpendiculaire à la direction d'extrusion, et/ou **en ce que**
g. les parties de coupe (2, 3) possèdent respectivement un porte-lame auquel est fixée au moins une lame de coupe (4), notamment qui ne peut pas être détachée sans être détruite, ou un porte-lame sans lame de coupe (4), notamment un cadre vide (13), est présent, qui peut être inséré dans le logement (1) en combinaison avec au moins une partie de coupe (2), les porte-lames étant de configuration carrée et/ou **en ce que** les porte-lames présentent une symétrie de rotation.

5. Dispositif selon l'une des revendications 1 à 4, **caractérisé en ce que** deux parties de coupe (2, 3) peuvent être disposées dans le logement (1) au choix au moins avec une première orientation de rotation l'une par rapport à l'autre ou avec une deuxième orientation de rotation l'une par rapport à l'autre, la première orientation de rotation se différenciant de la deuxième orientation de rotation par un angle de rotation de 45 degrés ou de 90 degrés.

6. Dispositif selon l'une des revendications 1 à 5, **caractérisé en ce que**
a. au moins deux des parties de coupe (2, 3) possèdent des arrangements de lames de coupe différents, et/ou **en ce que**
b. une première partie de coupe (2) possède des premières lames de coupe (4) parallèles les unes aux autres et **en ce qu'**une deuxième partie de coupe (3) possède des deuxièmes lames de coupe (6) parallèles les unes aux autres, et/ou **en ce que**
c. une première partie de coupe (2) possède des premières lames de coupe (4) parallèles les unes aux autres et **en ce qu'**une deuxième partie de coupe (3) possède des deuxièmes lames de coupe (6) parallèles les unes aux autres, la première partie de coupe (2) et la deuxième partie de coupe (3) pouvant être disposées l'une au-dessus de l'autre dans le logement (1) de telle sorte que les premières lames de coupe (4) et les deuxièmes lames de coupe (6) sont disposées parallèlement les unes aux autres, et/ou **en ce que**
d. une première partie de coupe (2) possède des premières lames de coupe (4) parallèles les unes aux autres et **en ce qu'**une deuxième partie de coupe (3) possède des deuxièmes lames de coupe (6) parallèles les unes aux autres, la première partie de coupe (2) et la deuxième partie de coupe (3) pouvant être disposées l'une au-dessus de l'autre dans le logement (1) de telle sorte que les premières lames de coupe (4) et les deuxièmes lames de coupe (6) sont disposées parallèlement les unes aux autres en étant toutefois décalées les unes des autres dans une projection le long de la direction d'extrusion, et/ou **en ce que**
e. une première partie de coupe (2) possède des premières lames de coupe (4) parallèles les unes aux autres et **en ce qu'**une deuxième partie de coupe possède des deuxièmes lames de coupe (6) parallèles les unes aux autres, la première partie de coupe et la deuxième partie de coupe (3) pouvant être disposées l'une au-dessus de l'autre dans le logement (1) de telle sorte que les premières lames de coupe (4) et les deuxièmes lames de coupe (6) sont disposées en se croisant les unes les autres dans une projection le long de la direction d'extrusion et/ou présentent un angle droit les unes par rapport aux autres dans une projection le long de la direction d'extrusion.

7. Dispositif selon l'une des revendications 1 à 6, **caractérisé en ce que**
a. la partie d'actionnement (8) possède un piston de pressage (9), et/ou **en ce que**
b. la partie d'actionnement (8) possède un piston de pressage (9), lequel possède des rainures (15) dans lesquelles, lors d'une opération de hachage, s'enfoncent les lames de coupe (4, 6) des parties de coupe (2, 3) insérées dans le logement (1), et/ou **en ce que**
c. la partie d'actionnement (8) possède un piston de pressage (9), qui est disposé de manière inamovible, notamment qui ne peut pas être détaché sans être détruit, à un levier de pressage (10) de la partie d'actionnement (8) ou qui est calé ou peut être calé de manière amovible, notamment réamovible sans être détruit et/ou sans outil, au niveau d'un levier de pressage (10) de la partie d'actionnement (8), et/ou **en ce que**
d. la partie de base (11) peut être posée ou est posée sur un récipient (12) pour la matière hachée ou en ce que la partie de base (11) possède un récipient (12) pour la matière hachée.

8. Dispositif selon l'une des revendications 1 à 7, **caractérisé en ce que**
a. la partie d'actionnement (8) possède un piston de pressage (9) qui est réalisé sous la forme d'un double piston de pressage qui possède deux pistons de pressage individuels, notamment différents, et qui est calé ou peut être calé au choix dans une première position fonctionnelle ou une deuxième position fonctionnelle au niveau d'un levier de pressage (10) de la partie d'actionnement (8), et/ou **en ce que**
b. la partie d'actionnement (8) possède un piston de pressage (9) qui est réalisé sous la forme d'un double piston de pressage et qui peut être transféré d'une première position fonctionnelle dans une deuxième position fonctionnelle en tournant le piston de pressage (9) par rapport au levier de pressage (10), notamment de 180 degrés,
c. et/ou **en ce que** la partie de base (11) peut être posée ou est posée sur un récipient (12) pour la matière hachée ou **en ce que** la partie de base (11) possède un récipient (12) pour la matière hachée.

9. Dispositif selon la revendication 7 ou 8, **caractérisé en ce que**
a. le même piston de pressage (9) est configuré pour être utilisé avec des parties de coupe (2, 3) différentes insérées dans le logement (1) et/ou **en ce que** le même piston de pressage (9) est configuré pour être utilisé avec des combinaisons différentes de parties de coupe (2, 3) insérées dans le logement (1), et/ou **en ce que**
b. le même piston de pressage (9) est configuré pour être utilisé avec plusieurs parties de coupe (2, 3) disposées les unes au-dessus des autres dans le logement (1), indépendamment de l'orientation de rotation que présentent entre elles les parties de coupe (2, 3) disposées les unes au-dessus des autres dans le logement (1).

10. Dispositif selon l'une des revendications 7 à 9, **caractérisé en ce que** le piston de pressage (9) comporte un jeu de rainures qui possède au moins deux rainures (15) qui suivent un tracé parallèle l'une à l'autre et un autre jeu de rainures ayant une première autre rainure (16), la première autre rainure (16) croisant les au moins deux rainures (15) respectivement selon un angle supérieur à 0 degré et inférieur à 90 degrés (angle droit).

11. Dispositif selon la revendication 10, **caractérisé en ce que**
a. l'autre jeu de rainures possède une deuxième autre rainure (17), la première autre rainure (16) et la deuxième autre rainure (17) se croisant dans une zone d'intersection (18), et/ou **en ce que**
b. la première autre rainure (16) et la deuxième autre rainure (17) se croisent selon un angle différent de 90°, et/ou **en ce que**
c. la deuxième autre rainure (17) croise les rainures (15') du premier jeu de rainures respectivement selon un angle supérieur à 0° et inférieur à 90 degrés (angle droit), et/ou **en ce que**
d. un jeu de rainures supplémentaire est présent, lequel possède au moins deux rainures supplémentaires qui suivent un tracé parallèle l'une à l'autre et/ou qui croisent les premières rainures (15) selon un angle de 90 degrés et/ou l'une rainure supplémentaire des rainures supplémentaires croise la première autre rainure (16) et la deuxième autre rainure (17) dans une zone d'intersection (18), et/ou **en ce que**
e. un jeu de rainures supplémentaire est présent, lequel possède au moins une première rainure supplémentaire (19) et au moins une deuxième rainure supplémentaire (20) qui possède une profondeur de rainure différente de celle de la première rainure supplémentaire (19), et/ou **en ce que**
f. un jeu de rainures supplémentaire est présent, les autres rainures (16, 17) de l'autre jeu de rainures possédant la même profondeur de rainure, et/ou **en ce que**
g. les rainures (15) du jeu de rainures possèdent la même profondeur de rainure, et/ou **en ce que**
h. le piston de pressage (9) peut être amené en prise avec une partie de coupe (2) ayant un arrangement de lames de coupe et en prise avec une autre partie de coupe (14) ayant un autre arrangement de lames de coupe, avec lequel au moins trois lames de coupe (4, 6, 26) se croisent dans une zone d'intersection (27), et/ou **en ce que**
i. les rainures supplémentaires du jeu de rainures supplémentaires s'étendent d'un premier côté de piston de pressage à un côté de deuxième piston de pressage et/ou **en ce que**
j. la première autre rainure (16) de l'autre jeu de rainures et/ou la deuxième autre rainure (17) de l'autre jeu de rainures et/ou les rainures (15) du jeu de rainures s'étendent d'un troisième côté de piston de pressage à un quatrième côté de piston de pressage.

12. Dispositif selon l'une des revendications 1 à 11, **caractérisé en ce que** la partie d'actionnement (8) possède un piston de pressage qui est calé ou peut être calé de manière amovible, notamment réamovible sans être détruit et/ou sans outil, au niveau d'un levier de pressage (10) de la partie d'actionnement (8), et **en ce qu'**au moins un piston de pressage supplémentaire est présent, lequel peut être calé au niveau du levier de pressage (10) en remplacement du piston de pressage (9) .

13. Dispositif selon la revendication 12, **caractérisé en ce que**
a. le piston de pressage (9) est configuré pour être utilisé avec plusieurs parties de coupe (2, 3) définies disposées les unes au-dessus des autres dans le logement (1), alors que le piston de pressage supplémentaire est configuré pour être utilisé avec plusieurs autres parties de coupe (2, 3) disposées les unes au-dessus des autres dans le logement (1), ou **en ce que**
b. le piston de pressage (9) est configuré pour être utilisé avec plusieurs parties de coupe (2, 3) définies disposées les unes au-dessus des autres dans le logement (1), lesquelles présentent une orientation de rotation définie les unes par rapport aux autres, alors que le piston de pressage supplémentaire est configuré pour être utilisé avec les mêmes parties de coupe (2, 3) disposées les unes au-dessus des autres dans le logement (1) lorsque celles-ci présentent une autre orientation de rotation les unes par rapport aux autres.

14. Dispositif selon l'une des revendications 1 à 13, **caractérisé en ce que**
a. le dispositif est réalisé sous la forme d'un appareil portatif, et/ou **en ce que**
b. le dispositif est réalisé sous la forme d'un appareil portatif, la partie de base (11) possédant une première partie formant poignée (28) et la partie d'actionnement (8) possédant une deuxième partie formant poignée (29), qui peuvent toutes les deux être entourées ensemble par les doigts d'une main et sont disposées de manière à pouvoir être poussées l'une contre l'autre, notamment à la manière d'une pince, et/ou **en ce que**
c. le dispositif est réalisé sous la forme d'un appareil portatif, la partie de base (11) possédant une première partie formant poignée (28) et la partie d'actionnement (8) possédant une deuxième partie formant poignée (29), qui peuvent toutes les deux être entourées ensemble par les doigts d'une main et sont disposées de manière à pouvoir être poussées l'une contre l'autre, notamment à la manière d'une pince, et la première partie formant poignée (28) faisant saillie latéralement au-dessus du récipient (12).

15. Dispositif selon l'une des revendications 1 à 13, **caractérisé en ce que**
a. le dispositif est réalisé sous la forme d'un appareil de table et/ou **en ce que** le dispositif est configuré et conçu pour être installé sur un plan de travail pour une opération de hachage et/ou **en ce que** le dispositif possède un montant servant à l'installation sur un plan de travail, et/ou **en ce que** le dispositif possède un montant servant à l'installation sur un plan de travail, le montant étant formé par un récipient (12) pour la matière hachée.
